# EUROPÄISCHE PATENTSCHRIFT

(11) **EP 0 958 774 B1**
(45) Veröffentlichungstag und Bekanntmachung des Hinweises auf die Patenterteilung: **10.09.2003**
(21) Anmeldenummer: 99109005.1
(22) Anmeldetag: 06.05.1999
(51) Int. Cl.: A47K 3/36

(54) **Duschabtrennung**
Shower partition
Cloison de douche

(30) Priorität: 22.05.1998 DE 29809104 U; 14.08.1998 DE 29814595 U
(43) Veröffentlichungstag der Anmeldung: 24.11.1999
(73) Patentinhaber: ALTURA LEIDEN HOLDING B.V., 4131 LX Vianen (NL)
(72) Erfinder:
(74) Vertreter: Schmitt, Meinrad, Dipl.-Ing.

(56) Entgegenhaltungen:
- DE-C- 4 438 026
- DE-U- 29 709 962
- GB-A- 2 056 519
- US-A- 1 671 349
- US-A- 5 613 276

## Beschreibung

Die Erfindung bezieht sich auf eine Duschabtrennung gemäß den im Oberbegriff des Patentanspruchs 1 angegebenen Merkmalen.

Aus der DE 297 09 962 U1 ist eine Duschabtrennung mit einem um eine vertikale Achse schwenkbaren Türelement bekannt. Das Türelement enthält eine Platte und ein im Einbauzustand vertikales Profil mit einer Längsnut, in welche die Platte mit einer Längskante eingreift. Dem genannten Profil ist ein weiteres Profil zugeordnet, dessen freie Enden außen auf beiden Seiten des ersten Profils im Bereich der genannten Längsnut zum Festklemmen der Längskante der Platte aufliegen. Zur Vorgabe der Klemmspannung ist eine in eine Gewindebuchse des genannten Profils eingreifende Einstellschraube vorgesehen, deren Schraubenkopf im weiteren Profil abgefangen ist.

Femer ist aus der DE 88 09 618 U1 eine Duschabtrennung bekannt, deren schwenkbar angeordnetes Türelement eine Platte, insbesondere aus Silikatglas, enthält. Das Türelement ist mittels eines Scharniers um eine vertikale Achse schwenkbar, wobei Scharnierteile im oberen und unteren Eckbereich des Türelements vorgesehen sind. Das Türelement ist rahmenlos ausgebildet und den beiden mit dem Türelement verbundenen schwenkbaren Scharnierteilen sind ortsfest angeordnete Scharnierteile zugeordnet. Diese ortsfesten Scharnierteile sind zusammen mit einer gleichfalls ortsfesten Profilschiene mit einer Raumwand des Dusch- oder Badezimmers verbunden. Die in den genannten Eckbereichen des Türelements vorgesehenen ersten Scharnierteile sind als Klemmbeschläge ausgebildet, welche einen im Prinzip U-förmigen Querschnitt aufweisen und über die obere bzw. untere horizontale Kante der Platte des Türelements geschoben sind. Die axiale Sicherung in Richtung der vertikalen Schwenkachse erfolgt mittels Scharnierbolzen, welcher in korrespondierende Axialbohrungen des ersten und des zweiten Scharnierteils eingreifen. Bei Ausbildung der Platte des Türelements aus Silikatglas ist im Hinblick auf das recht große Gewicht derselben ein erheblicher Fertigungs- und Montageaufwand für eine stabile und dauerhafte Ausbildung der genannten Klemmverbindungen zwischen den ersten Scharnierteilen und der Platte erforderlich.

Der Erfindung liegt die Aufgabe zugrunde, die aufgezeigten Probleme zu lösen und die Duschabtrennung der genannten Art mit geringem konstruktiven Aufwand dahingehend weiterzubilden, daß eine funktionssichere dauerhafte Verbindung der Platte des Türelements sichergestellt ist. Der Fertigungsaufwand und ebenso die Anzahl der verwendeten Bauteile soll auf ein Minimum reduziert werden und gleichwohl soll für eine lange Lebensdauer von Jahrzehnten eine dauerhafte Verbindung sichergestellt sein.

Die Lösung dieser Aufgabe erfolgt gemäß den im Patentanspruch 1 angegebenen Merkmalen.

Die erfindungsgemäße Duschabtrennung zeichnet sich durch eine einfache, funktionsgerechte Konstruktion aus und gewährleistet eine dauerhafte Befestigung und Sicherung der Platte des Türelements. Die Platte des Türelements ist entlang wenigstens einer vertikalen Längskante in eine Längsnut des Profils eingesetzt und zusätzlich mittels eines Kopplungselements formschlüssig gesichert. Die insbesondere aus Silikatglas bestehende transparente Platte des Türelements enthält im Randbereich wenigstens eine Ausnehmung, in welche das Kopplungselement eingreift. In zweckmäßiger Weise ist sowohl am unteren als auch am oberen horizontalen Rand der Platte eine nach unten bzw. oben offene Ausnehmung für das Kopplungselement vorgesehen. Alternativ kann die Ausnehmung eine die Platte durchdringende Bohrung oder dergleichen sein. Das Kopplungselement ist ferner mit dem Profil verbunden und in zweckmäßiger Weise als einteiliger Kunststoffkörper ausgebildet. Mittels der beiden Kopplungselemente wird die Platte axial in Richtung der Profilnut gesichert und festgelegt. Weiterhin ist in bevorzugter Weise die Platte des Türelements mit dem genannten vertikalen Profil mittels einer Klebeverbindung verbunden. Das Kopplungselement und/oder das Profil enthalten in einer besonderen Ausgestaltung einen Teil mit einem inneren Hohlraum, in welchem ein Zapfen des Scharniers eines benachbarten Türelements oder eines Wandprofils eingreift. Das Kopplungselement ist vorteilhaft als eine Kappe ausgebildet, welche am oberen und/oder unteren Ende des genannten vertikalen Profils angeordnet und mit diesem verbunden ist. Selbst wenn die Klebeverbindung nicht mehr die volle Haltekraft für die Platte übertragen kann, so ist durch die formschlüssige Verbindung des Kopplungselements mit der Ausnehmung im Randbereich der Platte dauerhaft eine sichere Verbindung gewährleistet. Das Türelement weist an den oberen und unteren horizontalen Querkanten kein Profil auf und ist insoweit rahmenlos ausgebildet.

Über das an der vertikalen Längskante angeordnete Profil, an dessen oberen und unteren Ende jeweils das erläuterte Kopplungselement angeordnet ist, erfolgt eine funktionsgerechte Abtragung der Platte, wobei mittels der Kopplungselemente eine Fixierung der bevorzugt aus Silikatglas bestehenden Platte sowohl in axialer Richtung des Profils als auch in Querrichtungen bezüglich des Profils gewährleistet ist.

In einer besonderen Weiterbildung ist zur Abdichtung bezüglich eines Wannenrandes oder eines Bodens eine durchgehende Dichtung vorgesehen, welche auch im Bereich der Schwenkachsen durchgehend über die Gesamtbreite benachbarter Türelemente angeordnet ist. Diese Dichtung ist in zweckmäßiger Weise als Doppellippendichtung ausgebildet und/oder derart angeordnet, daß das gegenseitige Schwenken der Türelemente nicht zu einem unzulässigen Stauchen oder Strecken des Dichtelements führt, sondern vielmehr eine einfache Biegung und Faltung ermöglicht. Die Schwenkachse ist in einem definierten vorgegebenen Abstand versetzt zum Dichtprofil angeordnet, und zwar zu der Seite, nach welcher das Türelement schwenkbar ist. In einer besonderen Ausgestaltung der Duschabtrennung enthält das vertikale Profil eine Griffleiste zum Aufschwenken des Türelements bzw. der Duschabtrennung insgesamt, falls diese mehrere Türelemente aufweist. Diese Griffleiste ist bevorzugt einteilig mit dem vertikalen Profil ausgebildet und wird mit diesem Profil gleichzeitig gefertigt, so daß insgesamt der Fertigungs- und Materialaufwand auf ein Minimum reduziert ist.

Besondere Ausgestaltungen und Weiterbildungen der Erfindung sind in den Unteransprüchen sowie der weiteren Beschreibung angegeben.

Die Erfindung wird nachfolgend anhand der Zeichnung näher erläutert, ohne daß hierdurch eine Einschränkung erfolgt. Es zeigen:
- Fig. 1: eine schematische Darstellung der Duschabtrennung,
- Fig. 2: vergrößert das Detail A gemäß Fig. 1,
- Fig. 3: vergrößert das Detail B gemäß Fig. 1,
- Fig. 4: schematisch und teilweise eine Aufsicht auf die Duschabtrennung,
- Fig. 5: einen Schnitt durch die Dichtleiste mit zugeordnetem Profil gemäß Schnittlinie C gemäß Fig. 4.

Fig. 1 zeigt schematisch die als Faltwand ausgebildete Duschabtrennung mit drei Türelementen 1, 2, 3, welche um vertikale Schwenkachsen gegeneinander schwenkbar sind. In der dargestellten auseinandergeschwenkten Position werden diese Türelemente 1, 2, 3 über dem Rand eine hier nicht weiter dargestellten Wanne, insbesondere Badewanne angeordnet, um beim Duschen ein Austreten von Spritzwasser zu vermeiden. Im nichtbenutzten Zustand können die Türelemente in Richtung des Pfeiles 4 über den Innenraum der Wanne geschwenkt und zusammengefaltet werden. Die Türelemente 1, 2, 3 enthalten Platten 6, 7, 8, welche aus transparentem Material und/oder Glas bestehen. An den vertikalen Längskanten der Türelemente 1, 2, 3 sind jeweils vertikale Profile 10, 11 vorgesehen, mit welchen die Platten insbesondere über Klebeverbindungen verbunden sind. An den horizontalen oberen und unteren Querkanten der Platten sind keine Profile vorhanden. Am oberen und unteren Ende des jeweiligen Profils 10, 11 sind Kopplungselemente 12, 13 angeordnet, welche eine formschlüssige Sicherung der Platten 6-8 gewährleisten und mittels hier nicht weiter dargestellter Verbindungselemente, wie Schrauben oder dergleichen, fest mit dem jeweiligen Profil 10, 11 verbunden sind. Ferner besitzt beispielsweise das eine Türelement 6 am oberen und unteren Ende ein Scharnierelement 14, 15, welches mit einem Zapfen oder dergleichen von oben oder unten in einen korrespondierenden Lagerbereich des vertikalen Profils 10 des benachbarten Türelements 7 eingreift. So ist beispielsweise das Türelement 7 bezüglich des Türelements 6 um die vertikale Schwenkachse 16 zum Zusammenfalten der Duschabtrennung schwenkbar.

Fig. 2 zeigt vergrößert das obere Ende des Profils 10, an dessen Ende das Kopplungselement 12 angeordnet ist. Das vertikale Profil 10 enthält eine Längsnut 18, in welche die Platte 7 mit ihrer vertikalen Längskante eingesetzt und dort insbesondere mittels Klebemittel befestigt ist. Zusätzlich oder alternativ kann das Profil 10, und zwar im Hinblick auf die Längsnut 18, als Klemmprofil ausgebildet sein, um die Platte im Bereich ihrer vertikalen Längskante durch Klemmkräfte zu fixieren. Die Platte 7 enthält an ihrem oberen horizontalen Rand 20 eine bevorzugt nach oben offene Ausnehmung 22, in welche ein horizontaler Bolzen 24 des Kopplungselements 12 formschlüssig eingreift. Alternativ kann die genannte Ausnehmung im Rahmen der Erfindung als eine Durchgangsbohrung ausgebildet sein, in welche ein mit dem Kopplungselement verbundener Bolzen eingreift. Zur Montage wird zunächst die Klebe- und/oder Klemmverbindung hersgetellt und anschließend wird das Kopplungselement 12 am oberen Ende des Profils 10 angeordnet, wobei der Bolzen 24 in die offene Ausnehmung 22 in vertikaler Richtung von oben eingeschoben wird. Nachfolgend wird das Kopplungselement 12 mittels hier nicht weiter dargestellter Verbindungsmittel fest verbunden. Es ist somit eine dauerhafte formschlüssige Verbindung zwischen dem Profil 10 und der Platte 7 zur Sicherung derselben gewährleistet. Der Bolzen 24 ist durchgehend vom gemäß Zeichnung hinteren Schenkel 26 zum vorderen Schenkel 27 ausgebildet und integraler Bestandteil des Kopplungselements 12. Die Schenkel 26, 27 mit dem einteilig verbundenen Bolzen 24 sind integrale Bestandteile des Kopplungselements 12, welches einen in Verlängerung des Profils 10 angeordneten und in zweckmäßiger Weise an dessen Außenkontur angepaßten Teil 28 aufweist. Der Teil 28 und/oder das Profil 10 enthalten innen einen Hohlraum 30, in welchen der bereits erwähnte Zapfen zur gelenkigen Verbindung mit dem benachbarten Türelement eingreift. Wie ersichtlich, ist in Verlängerung der Längsnut 18 des Profils 10 im Kopplungselement 12 eine entsprechende Nut bzw. ein Freiraum 32 vorhanden, in welchem die Ecke 34 der Platte 7 angeordnet ist. Abgesehen von dem Bolzen 24 weisen die zueinander parallelen Schenkel 26, 27 innen einen Abstand auf, welcher mindestens gleich groß ist wie die Breite 36 der Platte 7.

Obgleich sich die erläuterte, am oberen Rand nach oben offene Ausnehmung als zweckmäßig erwiesen hat, so kann die Ausnehmung auch als eine Durchgangsbohrung im Eckbereich der Platte ausgebildet sein. Dies gilt entsprechend auch für die im unteren Eckbereich vorgesehene Ausnehmung. Mit den zugeordneten Kopplungselementen, welche am oberen bzw. unteren Ende des vertikalen Profils angeordnet sind, sind die genannten Bolzen in geeigneter Weise verbunden. So können diese Bolzen insbesondere als Gewindebolzen ausgebildet sein, welche die Durchgangsbohrungen durchdringen und in korrespondierende Gewinde des oder der Schenkel des Kopplungselements eingeschraubt sind.

Es sei an dieser Stelle festgehalten, daß die Platte 7 in zweckmäßiger Weise in allen vier Eckbereichen in entsprechender Weise jeweils eine Ausnehmung 22 aufweist, in welche entsprechend vorstehenden Erläuterungen ein Kopplungselement mit einem Bolzen eingreift. Bildet hingegen die Platte 8 gemäß Fig. 1 das letzte einen freien vertikalen Rand aufweisende Türelement, so genügen an der Scharnierseite zwei derartige Ausnehmungen.

Anstelle der erläuterten Ausbildung der Duschabtrennung als Faltwand mit mehreren gegeneinander schwenkbaren Türelementen kann die Duschabtrennung im Rahmen der Erfindung auch nur ein einziges schwenkbares Türelement oder auch zwei gegeneinander schwenkbare Türelemente, beispielsweise für eine sog. Eckduschkabine, enthalten. Desweiteren kann die Duschabtrennung wenigstens ein entlang von Führungsschienen verschiebbares planes oder gebogenes Türelement aufweisen. Unabhängig von der konkreten Ausgestaltung sind bei der erfindungsgemäßen Duschabtrennung die horizontalen oberen und unteren Querkanten frei von Profilen und die Befestigung mit dem an der wenigstens einen vertikalen Längskante vorgesehenen Profil erfolgt mittels der erläuterten Kopplungselemente, welche eine formschlüssige Verbindung aufgrund der in die genannten Ausnehmungen eingreifenden Bolzen der Kopplungselemente gewährleisten. In Kombination hiermit ist die dem genannten vertikalen Profil zugeordnete Längskante in eine korrespondierende Längsnut des vertikalen Profils eingesetzt und in dieser mittels einer Klebeverbindung und/oder einer Klemmverbindung zusätzlich gesichert.

Fig. 3 zeigt vergrößert das Detail B gemäß Fig. 1, also den Scharnierbereich zwischen den beiden Türelementen 2, 3 mit den Platten 7, 8. Wie ersichtlich, ist an der Unterkante der Türelemente 2, 3 ein den Scharnierbereich übergreifendes Dichtprofil 40 vorgesehen, welches in bevorzugter Weise zwei Lippen 42, 43 aufweist. Das durchgehende Dichtprofil gewährleistet eine funktionssichere Abdichtung zwischen den Türelementen und dem darunter befindlichen Wannenrand ohne Unterbrechung im Scharnierbereich.

Fig. 4 zeigt schematisch eine Aufsicht auf die Duschabtrennung mit den beiden Türelementen 1, 2, wobei das Türelement 2 in Richtung des Pfeiles 4 bezüglich des Türelements 1 um die vertikale Schwenkachse 16 aufschwenkbar ist. Wie bereits erläutert, ist an der Unterseite der Türelemente 2, 3 das Dichtelement angeordnet, und zwar in besonders zweckmäßiger Weise mittels einer Profilleiste 44, welche jedoch im Scharnierbereich 15 unterbrochen ist. Die Profilleiste 44 ist derart ausgebildet, daß das mittels strichpunktierter Linie 46 angedeutete Dichtprofil beabstandet zur Ebene der Platte 6 sich befindet. Die Schwenkachse 16 liegt auf der gleichen Seite bezüglich der Vertikalebene der Platte 6. In der hier dargestellten ausgefahrenen Position stehen die Platten 6, 7 der benachbaren Türelemente in der gleichen Vertikalebene. Die Schwenkachse 16 ist in einem vorgegebenen Abstand 48 zum Dichtprofil entsprechend der Linie 46 derart angeordnet, daß beim Aufschwenken des Türelements 2 das Dichtprofil problemlos gebogen bzw. gefaltet werden kann.

Bei dieser besonderen Ausgestaltung enthält das vertikale Profil 10 eine integrierte Griffleiste 50. Diese Griffleiste ist über dem Innenraum 52 bzw. über der Wanne angeordnet und derart gebogen, daß ein Benutzer mit seinen Fingern in den Freiraum 54 eingreifen kann, um das Türelement 1 und mit diesem auch das andere Türelement 2 in Richtung des Pfeiles 4 aufzuschwenken. Die Griffleiste 50 ist integraler Bestandteil des vertikalen Profils 10 und wird gemeinsam mit diesem, inbesondere durch Extrudieren des Profils gefertigt, so daß insoweit kein besonderer Arbeits- und Montageaufwand erforderlich ist.

Fig. 5 zeigt die Profilleiste 44 mit dem Dichtprofil 40 entlang der Schnittlinie C gemäß Fig. 4. Die Profilleiste 44 enthält eine nach oben offene Nut 56, in welche die Unterkante der zugeordneten Platte eingreift. Versetzt zur Nut 56 enthält die Profilleiste 44 eine zweite, hinterschnittene Nut 58, in welcher das Dichtprofil 40 mit einem korrespondierenden Tell 60 eingeschoben und gehalten ist. Die beiden Dichtlippen 42, 43 sind nach unten gerichtet und gewährleisten eine sichere Abdichtung bezüglich des Wannenrandes.

### Bezugszeichen

- 1 - 3: Türelement
- 4: Pfeil
- 6 - 8: Platte
- 10, 11: Profil
- 12, 13: Kopplungselement
- 14, 15: Scharnierelement
- 16: Schwenkachse
- 18: Längsnut in 10
- 20: oberer Rand von 7
- 22: offene Ausnehmung
- 24: Bolzen
- 26, 27: Schenkel von 12
- 28: Teil von 12
- 30: Hohlraum
- 32: Freiraum
- 34: Ecke von 7
- 36: Breite von 7
- 40: Dichtprofil
- 42, 43: Dichtlippe
- 44: Profilleiste
- 46: strichpunktierte Linie
- 48: Abstand
- 50: Griffleiste
- 52: Innenraum
- 54: Freiraum
- 56: Nut in 44
- 58: hinterschnittene Nut in 44
- 60: Teil von 40

## Patentansprüche

1. Duschabtrennung mit wenigstens einem, insbesondere um eine vertikale Achse schwenkbaren Türelement (1-3), welches eine Platte (6-8), insbesondere aus Glas, sowie ein im Einbauzustand vertikales Profil (10, 11) enthält, wobei die Platte (6-8) mit wenigstens einer Längskante in eine Längsnut (18) des Profils (10, 11) eingreift,
**dadurch gekennzeichnet, daß** am oberen und/oder unteren Ende des Profils (10,11) ein Kopplungselement (12, 13) vorgesehen ist, welches mit einem Bolzen (24) in eine Ausnehmung (22) der Platte (6-8) eingreift.

2. Duschabtrennung nach Anspruch 1, **dadurch gekennzeichnet, daß** die Ausnehmung (22) am im wesentlichen horizontalen Rand (20) der Platte (6-8) vorgesehen ist und/oder als zum Rand (20) offene Ausnehmung (22) ausgebildet ist.

3. Duschabtrennung nach Anspruch 1, **dadurch gekennzeichnet, daß** die Ausnehmung (22) als eine im Randbereich der Platte angeordnete durchgehende Bohrung oder dergleichen ausgebildet ist.

4. Duschabtrennung nach einem der Ansprüche 1 bis 3, **dadurch gekennzeichnet, daß** das Kopplungselement (12, 13) am oberen und/oder unteren Ende des Profils (10, 11) angeordnet ist und einen Freiraum (32) zur Aufnahme der Ecke der Platte (6-8) aufweist.

5. Duschabtrennung nach Anspruch 4, **dadurch gekennzeichnet, daß** der Freiraum (32) zwischen zwei beabstandet zueinander angeordneten Schenkeln (26, 27) des Kopplungselements (12, 13) angeordnet ist und/oder daß der Freiraum (32) in Verlängerung der Längsnut (18) angeordnet ist.

6. Duschabtrennung nach einem der Ansprüche 1 bis 5, **dadurch gekennzeichnet, daß** in der seitlichen offenen Längsnut (18) der vertikale Längsrand der Platte (6-8) insbesondere mittels einer Klebeverbindung und/oder einer Klemmverbindung fixiert ist.

7. Duschabtrennung nach einem der Ansprüche 1 bis 6, **dadurch gekennzeichnet, daß** in Verlängerung der Längsnut (18) der Freiraum (32) des Kopplungselements (12, 13) zumindest teilweise angeordnet ist.

8. Duschabtrennung nach einem der Ansprüche 1 bis 7, **dadurch gekennzeichnet, daß** das Kopplungselement (12, 13) und die Schenkel (26, 27) und der Bolzen (24) einteilig, insbesondere aus Kunststoff, ausgebildet sind.

9. Duschabtrennung nach einem der Ansprüche 1 bis 8, **dadurch gekennzeichnet, daß** das Kopplungselement (12, 13) einen Teil (28) mit im wesentlichen gleicher Außenkontur wie das Profil (10, 11) aufweist.

10. Duschabtrennung nach einem der Ansprüche 1 bis 9, **dadurch gekennzeichnet, daß** das Kopplungselement (12, 13) und/oder das Profil (10) einen Hohlraum (30) für einen Zapfen des Scharnierelements (14, 15) aufweisen, wobei das Schamierelement (14, 15) mit einem benachbarten Türelement oder mit einem feststehenden Wandprofil verbunden ist.

11. Duschabtrennung nach einem der Ansprüche 1 bis 10, **dadurch gekennzeichnet, daß** an der Unterkante des Türelements (1-3) ein Dichtprofil (40) angeordnet ist, und zwar durchgehend über den Schamierbereich der benachbarten Türelemente (1-3), und/oder daß die Schwenkachse (16) in einem seitlichen Abstand zum Dichtprofil (40) angeordnet ist.

12. Duschabtrennung nach einem der Ansprüche 1 bis 11, **dadurch gekennzeichnet, daß** das Dichtprofil (40) zwei, vorzugsweise nach unten gerichtete Dichtlippen (42, 43) aufweist und bevorzugt in Profilleisten (44) angeordnet ist, welche mit den Unterkanten der Türelemente (1, 3) verbunden sind.

13. Duschabtrennung nach einem der Ansprüche 1 bis 12, **dadurch gekennzeichnet, daß** das Dichtprofil (40) und/oder dessen Dichtlippen (42, 43) in einem seitlichen Versatz bezüglich der vertikalen Ebene des jeweiligen Türelements (1-3) angeordnet ist.

14. Duschabtrennung nach einem der Ansprüche 1 bis 13, **dadurch gekennzeichnet, daß** das wenigstens eine Profil (10, 11) des Türelements (1-3) eine integrierte Griffleiste (50) aufweist, welche bevorzugt auf der dem Innenraum (52) zugewandten Seite angeordnet ist.

15. Duschabtrennung nach Anspruch 14, **dadurch gekennzeichnet, daß** die Griffleiste (50) gebogen ausgebildet ist, wobei zwischen der Griffleiste (50) und der Platte (6-8) des Türelements (1-3) bevorzugt ein Freiraum (54) vorhanden ist.

## Claims

1. A shower partition with at least one door element (1-3), capable in particular of pivoting about a vertical axis, which contains a plate (6-8), in particular of glass, and a profile (10, 11) which is vertical when in the installed state, whereby the plate (6-8) engages with at least one of its longitudinal edges in a longitudinal slot (18) of the profile (10, 11),
**characterised in that**,
at the upper and/or lower end of the profile (10, 11), a coupling element (12, 13) is provided for, which engages with a bolt (24) in a cut-out (22) of the plate (6-8).

2. The shower partition according to Claim 1, **characterised in that** the cut-out (22) is provided in the essentially horizontal edge (20) of the plate (6-8) and/or is designed as a cut-out (22) open to the edge (20).

3. The shower partition according to Claim 1, **characterised in that** the cut-out is designed as a passage hole or the like, arranged in the edge area of the plate.

4. The shower partition according to one of Claims 1 to 3, **characterised in that** the coupling element (12, 13) is arranged at the upper and/or lower end of the profile (10, 11) and exhibits a free space (32) for accommodating the comer of the plate (6-8).

5. The shower partition according to Claim 4, **characterised in that** the free space (32) is arranged between two limbs (26, 27) of the coupling element (12, 13) arranged at a distance from one another, and/or that the free space (32) is arranged in an extension of the longitudinal slot (18).

6. The shower partition according to one of Claims 1 to 5, **characterised in that** the laterally-open longitudinal sot (18) of the vertical longitudinal edge of the plate (6-8) is fixed in position in particular by means of an adhesive bond and/or a clamp connection.

7. The shower partition according to one of Claims 1 to 6, **characterised in that** the free space (32) of the coupling element (12, 13) is arranged at least partially in an extension of the longitudinal slot (18).

8. The shower partition according to one of Claims 1 to 7, **characterised in that** the coupling element (12, 13) and the limbs (26, 27) and the bolt (24) are designed as single pieces, particularly made of plastic.

9. The shower partition according to one of Claims 1 to 8, **characterised in that** the coupling element (12, 13) exhibits a part (28) with essentially the same outer contour as the profile (10, 11).

10. The shower partition according to one of Claims 1 to 9, **characterised in that** the coupling element (12, 13) and/or the profile (10) exhibits a cavity (30) for a pivot of the hinge element (14, 15), whereby the hinge element (14, 15) is connected to an adjacent door element or a fixed wall profile.

11. The shower partition according to one of Claims 1 to 10, **characterised in that** a sealing profile (40) is arranged on the lower edge of the door element (1-3), which is arranged continuously over the area of the hinge of the adjacent door elements (1-3) and/or that the pivot axis (16) is arranged at a lateral interval from the sealing profile (40).

12. The shower partition according to one of Claims 1 to 11, **characterised in that** the sealing profile (40) exhibits two sealing lips (42, 43), for preference pointing downwards, and is arranged for preference in profile strips (44), which are connected to the lower edges of the door elements (1, 3).

13. The shower partition according to one of Claims 1 to 12, **characterised in that** the sealing profile (40) and/or its sealing lips (42, 43) is/are arranged in a lateral offset in relation to the vertical plane of the individual door element (1-3).

14. The shower partition according to one of Claims 1 to 13, **characterised in that** the minimum of one profile (10, 11) of the door element (1-3) exhibits an integrated strip handle (50), which is arranged for preference on the side fumed towards the interior (52).

15. The shower partition according to Claim 14, **characterised in that** the strip handle (50) is designed as curved, whereby for preference a free space (54) is present between the strip handle (50) and the plate (6-8) of the door element (1-3).

## Revendications

1. Séparation de douche comportant au moins un élément de porte (1-3) pivotable notamment autour d'un axe vertical, qui comprend une plaque (6-8), notamment en verre, ainsi qu'un profil (10, 11) vertical en position montée, la plaque (6-8) s'engrenant par au moins une arête longitudinale dans une rainure longitudinale (18) du profil (10, 11),
**caractérisée en ce**
**qu'**à l'extrémité supérieure et/ou inférieure du profil (10, 11) est prévu un élément de couplage (12, 13) qui s'engrène par un goujon (24) dans un évidement (22) de la plaque (6-8).

2. Séparation de douche selon la revendication 1, **caractérisée en ce que** l'évidement (22) est pratiqué dans le bord substantiellement horizontal (20) de la plaque (6-8) et/ou se présente sous forme d'un évidement (22) ouvert en direction du bord (20).

3. Séparation de douche selon la revendication 1, **caractérisée en ce que** l'évidement se présente sous forme d'un perçage continu ou similaire pratiqué dans la zone de bordure de la plaque.

4. Séparation de douche selon l'une quelconque des revendications 1 à 3, **caractérisée en ce que** l'élément de couplage (12, 13) est disposé à l'extrémité supérieure et/ou inférieure du profil (10, 11) et présente un espace libre (32) destiné à recevoir le coin de la plaque (6-8).

5. Séparation de douche selon la revendication 4, **caractérisée en ce que** l'espace libre (32) est disposé entre deux branches (26, 27) de l'élément de couplage (12, 13) disposées écartées l'une par rapport à l'autre et/ou que l'espace libre (32) est disposé dans le prolongement de la rainure longitudinale (18).

6. Séparation de douche selon l'une quelconque des revendications 1 à 5, **caractérisée en ce que**, dans la rainure longitudinale ouverte latéralement (18), est fixé le bord longitudinal de la plaque (6-8), notamment au moyen d'un raccordement par collage et/ou d'un raccordement par serrage.

7. Séparation de douche selon l'une quelconque des revendications 1 à 6, **caractérisée en ce que**, dans le prolongement de la rainure longitudinale (18), est disposé du moins partiellement l'espace libre (32) de l'élément de couplage (12, 13).

8. Séparation de douche selon l'une quelconque des revendications 1 à 7, **caractérisée en ce que** l'élément de couplage (12, 13) et les branches (26, 27) et le goujon (24) sont conformés en une pièce, notamment en matière plastique.

9. Séparation de douche selon l'une quelconque des revendications 1 à 8, **caractérisée en ce que** l'élément de couplage (12, 13) présente une partie (28) à contour substantiellement identique à celui du profil (10, 11).

10. Séparation de douche selon l'une quelconque des revendications 1 à 9, **caractérisée en ce que** l'élément de couplage (12, 13) et/ou le profil (10) présentent une cavité (30) pour une cheville de l'élément de charnière (14, 15), l'élément de charnière (14, 15) étant relié à un élément de porte voisin ou à un profil mural fixe.

11. Séparation de douche selon l'une quelconque des revendications 1 à 10, **caractérisée en ce qu'**au bord inférieur de l'élément de porte (1-3) est disposé un profil d'étanchéité (40), à savoir en continu sur la zone de charnière des éléments de porte voisins (1-3), et/ou que l'axe de pivotement (16) est disposé dans un écartement latéral par rapport au profil d'étanchéité (40).

12. Séparation de douche selon l'une quelconque des revendications 1 à 11, **caractérisée en ce que** le profil d'étanchéité (40) présente deux lèvres d'étanchéité (42, 43) dirigées de préférence vers le bas et est disposé de préférence dans des baguettes profilées (44) qui sont reliées aux bords inférieurs des éléments de porte (1, 3).

13. Séparation de douche selon l'une quelconque des revendications 1 à 12, **caractérisée en ce que** le profil d'étanchéité (40) et/ou ses lèvres d'étanchéité (42, 43) est disposé dans un décalage latéral par rapport au plan vertical de l'élément de porte respectif (1-3).

14. Séparation de douche selon l'une quelconque des revendications 1 à 13, **caractérisée en ce qu'**au moins un profil (10, 11) de l'élément de porte (1-3) possède une barre de saisie intégrée (50) qui est de préférence disposée sur le côté tourné vers l'espace intérieur (52).

15. Séparation de douche selon la revendication 14, **caractérisée en ce que** la barre de saisie (50) est de conformation courbe, un espace libre (54) étant de préférence prévu entre la barre de saisie (50) et la plaque (6-8) de l'élément de porte (1-3).
